# EUROPÄISCHE PATENTSCHRIFT

(11) **EP 0 013 918 B1**
(45) Veröffentlichungstag und Bekanntmachung des Hinweises auf die Patenterteilung: **20.07.1983**
(21) Anmeldenummer: 80100141.3
(22) Anmeldetag: 11.01.1980
(51) Int. Cl.: B41J 3/04

(54) **Schaltungsanordnung zur temperaturabhängigen Spannungsregelung für piezoelektrische Schreibdüsen in Tintenmosaikschreibeinrichtungen**
Switching circuit for the temperature-dependent voltage regulation of piezoelectric printing nozzles in mosaic ink jet printers
Circuit pour la régulation en fonction de la température de la tension de commande des buses d'écriture piézoélectriques dans les dispositifs d'écriture à encre en mosaique

(30) Priorität: 29.01.1979 DE 2903339
(43) Veröffentlichungstag der Anmeldung: 06.08.1980
(73) Patentinhaber: SIEMENS AKTIENGESELLSCHAFT, 80333 München (DE)
(72) Erfinder: Kern, Hans, Dipl.-Ing., D-8000 München 70 (DE)

## Beschreibung

Die Erfindung betrifft eine Schaltungsanordnung zur temperaturabhängigen Spannungsregelung der zum Betrieb von piezoelektrischen Schreibdüsen erforderlichen Steuerspannungen in Tintenmosaikschreibeinrichtungen mit einer jeder Schreibdüse zugeordneten Steuerschaltung, in der eine Spannungswandlerschaltung vorgesehen ist, deren sekundärseitige Induktivität zusammen mit der Kapazität der Schreibdüse einen Schwingkreis bildet und die weiterhin einen Spannungsteiler mit einem einstellbaren Widerstand zur Einstellung der Steuerspannung enthält.

In Tintenmosaikschreibeinrichtungen finden Schreibdüsen Verwendung, die nach dem piezoelektrischen Prinzip arbeiten. Dazu werden röhrenförmige, Schreibflüssigkeit enthaltende Antriebselemente aus polarisierter Keramik verwendet, deren Durchmesser sich bei Anlegen einer elektrischen Spannung in Richtung der Polarisationsspannung verengt, bei Anlegen einer elektrischen Spannung entgegen der Polaritätsspannung erweitert.

Zur Erzeugung der zur Steuerung der Schreibdüsen erforderlichen Spannungen ist eine Schaltungsanordnung bekannt (DE-OS 2 548 691), mit der die im Ruhezustand befindlichen Schreibdüsen durch Anlegen einer der Polaritätsspannung entgegengerichteten Spannung erweitert, und dieser erweiterte Zustand eine definierte Zeit aufrechterhalten wird, und dass zum Ausstossen des Tintentröpfchens die Schreibdüse aus einem erweiterten in einen verengten Zustand durch Polaritätswechsel einer, den erweiterten Zustand hervorrufenden Steuerspannung gebracht wird. Die bekannte Schaltungsanordnung enthält dazu eine Spannungswandlerschaltung, deren sekundärseitige Induktivität in Verbindung mit der Kapazität der Schreibdüse einen über ein Dämpfungsglied gedämpften Schwingkreis bildet. Zur Einstellung der Höhe der an den Schreibdüsen anliegenden Steuerspannung ist eine Einrichtung zur Einstellung der Steuerspannung vorgesehen, mit der der Primärstrom in der Spannungswandlerschaltung begrenzbar ist. Diese bekannte Ansteuerung der Schreibdüsen hat den Vorteil, dass damit ein sehr grosser Hub bei relativ kleinen Spannungsänderungen am Keramikröhrchen der Schreibdüse erzeugt werden kann. Weiterhin kann die Steuerspannung für die Schreibdüsen individuell für jede Schreibdüse eingestellt werden, was insbesondere für Tintenmosaikschreibeinrichtungen von Vorteil ist, bei denen der Schreibkopf jeweils mehrere Schreibdüsen enthält. In diesem Falle ist für jede Schreibdüse eine eigene Steuerschaltung vorgesehen.

Die für einen normalen und störungsfreien Betrieb notwendige Arbeitsweise der Schreibdüsen hängt jedoch nicht nur von der Versorgung mit einer ganz bestimmten individuell einstellbaren Steuerspannung ab; von ebenso grosser Bedeutung ist daneben auch die Abhängigkeit von der Viskosität der Schreibflüssigkeit. Die Viskosität der als Schreibflüssigkeit verwendeten Tinte ist nun aber in starkem Masse temperaturabhängig. Sie ändert sich bereits bei geringen Änderungen der Umgebungstemperatur.

Bei einem Tintenstrahlschreiber, bei dem Tinte unter gleichbleibendem Druck einer einzelnen Düse zugeführt und von dieser in Form von Tintentröpfchen ausgestossen und dann ausgangsseitig unter Wirkung eines zwischen der Düse und Elektroden mit Hilfe eines Hochspannungsgenerators erzeugten elektrostatischen Feldes beschleunigt wird, ist es deshalb bereits bekannt geworden, mit Hilfe eines Temperaturfühlers die Tintentemperatur zu erfassen und in Abhängigkeit davon die Ausgangsspannung des Hochspannungsgenerators zu verändern, um die temperaturabhängige Ausstossfrequenz der Tröpfchen mittels der Ausgangsspannung des Hochspannungsgenerators, welche gleichfalls die Ausstossfrequenz beeinflusst, auf einen konstanten Wert zu halten, womit auch die Tröpfchengrösse konstant bleibt (DE-A-2 353 525). Diese Anordnung ist jedoch für Tintenmosaikschreibeinrichtungen mit nach dem piezoelektrischen Prinzip arbeitenden Schreibdüsen nicht geeignet, da hier die Ausstossfrequenz durch die Impulsfrequenz der die Schreibdüsen ansteuernden Steuerspannungsimpulse vorgegeben ist. Insbesondere in Vorrichtungen, in denen eine Vielzahl von Düsen des Schreibkopfes mit individuellen Steuerspannungen versorgt werden müssen, und in denen die Steuerschaltungen zur Erzeugung der individuell einstellbaren Steuerspannungen den einzelnen Schreibdüsen jeweils zugeordnet sind, muss der Einsatz dieser bekannten Anordnung ausscheiden.

In einer anderen Steuerschaltung für eine piezoelektrisch betriebene Schreibdüse wird die Temperaturkompensation in der Weise durchgeführt, dass entweder die Auflade- oder die Ablenkspannung einer nachgeschalteten Auflade- bzw. Ablenkelektrode entsprechend verändert wird, (US-A-3 971 039). Eine Änderung der Steuerspannungsimpulse ist hier nicht vorgesehen.

Aufgabe der Erfindung ist es, eine Regeleinrichtung zu schaffen, mit der die bei einer vorgegebenen Temperatur eingestellten Steuerspannungswerte für die einzelnen piezoelektrischen Schreibdüsen einer Tintenmosaikschreibeinrichtung abhängig von Temperaturänderungen gemeinsam geändert werden können.

Gelöst wird diese Aufgabe durch die im Kennzeichen des Patentanspruches 1 angegebenen Merkmale.

Weitere Ausgestaltungen der Erfindung sind in den einzelnen Unteransprüchen gekennzeichnet.

Es ist ein wesentlicher Vorteil der Erfindung, dass die zur Erzeugung der für die einzelnen Schreibdüsen notwendigen Steuerspannungen vorgesehenen Steuerschaltungen nur ganz geringfügig zu ändern sind, wobei jedoch das Prinzip ihrer Wirkungsweise, insbesondere die Möglichkeit der individuellen Einstellung der für die einzelnen Schreibdüsen erforderlichen Steuerspannungen beibehalten werden kann, und dass eine durch Temperaturänderungen bedingte Änderung der Steuerspannungen alle Steuerschaltungen gemeinsam erfasst.

Weitere Einzelheiten der .Erfindung werden im folgenden anhand eines in der Zeichnung dargestellten Ausführungsbeispieles erläutert.

Dort ist jeder der beispielsweise 12 Schreibdüsen 1 eine Steuerschaltung 2 zugeordnet, über die jede Schreibdüse mit der für sie erforderlichen Steuerspannung versorgt wird. Der Aufbau einer Steuerschaltung 2 ist an sich bekannt. Die an einem Impulseingang 3 anliegenden Impulse gelangen über eine Treiberstufe 4 zur Anpassung an die Spannungsverhältnisse der Schaltungsanordnung an eine Verstärkerstufe 5, die aus integrierten Transistoren in Darlington-Schaltung aufgebaut ist. Der Verstärkerstufe 5 ist die Primärwicklung einer Spannungswandlerschaltung 6 nachgeschaltet, über die die Schreibdüse 1 von der Verstärkerstufe 5 entkoppelt wird. Die Sekundärinduktivität der Spannungswandlerschaltung 6 bildet zusammen mit der Kapazität der Schreibdüse 1 einen Schwingkreis, der einseitig durch die Serienschaltung eines Widerstandes 7 mit einer Diode 8 bedämpft ist. Die Spannungsversorgung der Steuerschaltung 2 geschieht über die Anschlüsse 9 und 10 einer gemeinsamen Spannungsversorgung. Die Arbeitsweise der Steuerschaltung 2 ist folgende. Durch einen über den Impulseingang 3 eintreffenden Impuls wird die Verstärkerstufe 5 leitend, so dass die Primärwicklung der Spannungswandlerschaltung 6 vom Strom durchflossen wird, der in der Sekundärwicklung einen Spannungsstoss induziert. Dadurch wird der aus der Sekundärinduktivität der Spannungswandlerschaltung 6 und der Kapazität der Schreibdüse 1 gebildete Schwingkreis angestossen. Wird am Ende des Impulses der Strom abgeschaltet, so wird eine Spannung in entgegengesetzter Richtung induziert. Durch eine geeignete Dimensionierung der Dämpfungsmittel 7 und 8 und durch eine Anpassung der Induktivität der Sekundärwicklung der Spannungswandlerschaltung 6 an die Kapazität der Schreibdüse 1 kann ein optimaler Spannungsverlauf für den Betrieb der Schreibdüse erreicht werden. Zur Einstellung der zum Betrieb notwendigen Spannungen für die einzelnen Schreibdüsen 1 enthält die Steuerschaltung eine Einrichtung zur Einstellung der Basisspannung für die Verstärkerstufe 5. Dazu dient eine Spannungsteilerschaltung, die aus den Widerständen 11 und 12 besteht und eine Begrenzerdiode 13. Am Teilerpunkt der Spannungsteilerschaltung kann damit die Basisspannung für die Verstärkerschaltung 5 derart eingestellt werden, dass in Verbindung mit dem Emitterwiderstand 14 eine Strombegrenzung in der Spannungswandlerschaltung 6 zustande kommt, wodurch eine einfache Anpassung an den individuellen Spannungsbedarf der Schreibdüse 1 möglich ist. In der bekannten Steuerschaltung sind die regelbaren Widerstände des Spannungsteilers jeweils an eine konstante Spannung angeschaltet. Bei der erfindungsgemässen Anordnung dagegen sind die regelbaren Widerstände 12 der Spannungsteiler aller Steuerschaltungen 2 gemeinsam an den Ausgang 15 einer Regelschaltung 16 angeschlossen, die eine von der Umgebungstemperatur abhängige Ausgangsspannung liefert. Die Regelschaltung 16 enthält einen temperaturabhängigen Widerstand 20, der vorzugsweise ein Heissleiter ist, und als Regeleinrichtung einen Operationsverstärker 24 mit einem nachgeschalteten Transistor 25. Der nichtinvertierende Eingang des Operationsverstärkers 24 ist an einen ersten Spannungsteiler 17, 18, 19 angeschlossen, der auch den temperaturabhängigen Widerstand 20 enthält. Der invertierende Eingang des Operationsverstärkers 24 ist an einen zweiten Spannungsteiler 21, 22 angeschlossen. Weiterhin ist eine Gegenkopplung über einen durch eine Diode 27 überbrückten einstellbaren Widerstand 26 vorgesehen.

Die Wirkungsweise der erfindungsgemässen Anordnung ist dabei folgende.

Mit Hilfe des im ersten Spannungsteiler enthaltenen einstellbaren Widerstandes 18, der beispielsweise ein Potentiometer sein kann, wird die Regeleinrichtung 24 und 25 derart eingestellt, dass bei Raumtemperatur am Ausgang 15 der Regelschaltung 16 eine zum Betrieb der Schreibdüsen ausreichende Spannung abgegeben wird. Über die regelbaren Widerstände 12 werden dann die individuellen Sollspannungen für die einzelnen Schreibdüsen 1 eingestellt. Mit Änderung der Umgebungstemperatur ändert sich auch der Widerstandswert des temperaturabhängigen Widerstandes 20 und damit die Ausgangsspannung der Regelschaltung 16. Diese steht aüber die regelbaren Widerstände 12 den parallelgeschalteten Eingängen der Steuerschaltungen 2 zur Verfügung und führt dazu, dass die Steuerspannungen für die einzelnen Schreibdüsen 1 proportional zu der Änderung der Ausgangsspannung am Ausgang 15 geändert werden.

Zur Einstellung der Regelsteilheit ist im Gegenkopplungszweig der Regeleinrichtung 24 und 25 der einstellbare Widerstand 26 vorgesehen. Um zu vermeiden, dass eine möglicherweise notwendige Korrektur der Steilheit einen Einfluss auf die Ausgangsspannung bei Raumtemperatur hat, wird die am nichtinvertierenden Eingang des Operationsverstärkers 24 anliegende Spannung über den regelbaren Widerstand 18 des ersten Spannungsteilers derart eingestellt, dass die Spannung am invertierenden Eingang des Operationsverstärkers 24 der Ausgangsspannung am Ausgang 15 bei Raumtemperatur entspricht.

Um zu vermeiden, dass die Regelspannung bei hohen Temperaturen nicht zu stark abfällt, ist der im Gegenkopplungszweig angeordnete regelbare Widerstand 26 durch eine Diode 27 überbrückt, die bei hohen Temperaturen und damit bei einer kleinen Regelspannung leitend wird und die Gegenkopplung verstärkt. Damit wird die Regelsteilheit bei hohen Temperaturen verkleinert und die über den regelbaren Widerstand 26 eingestellte Regelsteilheit wird nur bei tiefen Temperaturen voll wirksam.

## Patentansprüche

1. Schaltungsanordnung zur temperaturabhängigen Spannungsregelung der zum Betrieb von piezoelektrischen Schreibdüsen erforderlichen Steuerspannungen in Tintenmosaikschreibeinrichtungen mit einer jeder Schreibdüse zugeordneten Steuerschaltung, in der eine Spannungswandlerschaltung vorgesehen ist, deren sekundärseitige Induktivität zusammen mit der Kapazität der Schreibdüse einen Schwingkreis bildet, und die weiterhin einen Spannungsteiler mit einem einstellbaren Widerstand zur Einstellung der Steuerspannung enthält, dadurch gekennzeichnet, dass der einstellbare Widerstand (12) jeweils mit dem Ausgang (15) einer für alle Steuerschaltungen (2) gemeinsamen Regelschaltung (16) verbunden ist, die eine über einen temperaturabhängigen Widerstand (20) steuerbare Regeleinrichtung (24, 25, 26, 27) enthält und über diese ausgangsseitig eine sich mit der Umgebungstemperatur ändernde Ausgangsspannung an die Widerstände (12) abgibt.

2. Schaltungsanordnung nach Anspruch 1, dadurch gekennzeichnet, dass als temperaturabhängiger Widerstand (20) ein in einer ersten Spannungsteilerschaltung (17, 18, 19) angeordneter Heissleiter verwendet wird, dass die Regeleinrichtung einen Operationsverstärker (24), einen diesem nachgeschalteten Transistor (25) und eine Gegenkopplung (26, 27) enthält, und dass der Operationsverstärker (24) an seinem invertierenden Eingang an eine Vorspannung (über 21, 22, 23) angeschaltet ist und an seinem nichtinvertierenden Eingang mit der an der ersten Spannungsteilerschaltung (17, 18, 19, 20) abgegriffen und entsprechend der sich durch Änderung des Widerstandswertes des temperaturabhängigen Widerstandes (20) ändernden Spannung steuerbar ist.

3. Schaltungsanordnung nach Ansprüchen 1 und 2, dadurch gekennzeichnet, dass der nichtinvertierende Eingang des Operationsverstärkers (24) mit dem Abgriff eines regelbaren Widerstandes (18) der ersten Spannungsteilerschaltung (17, 18, 19, 20) verbunden ist, und dass der regelbare Widerstand (18) derart eingestellt ist, dass bei Raumtemperatur die Spannung am Ausgang (15) der Regelschaltung (16) der am invertierenden Eingang des Operationsverstärkers (24) anliegenden Spannung entspricht.

4. Schaltungsanordnung nach den Ansprüchen 1 bis 3, dadurch gekennzeichnet, dass als Gegenkopplung zwischen dem Ausgang und dem Eingang der Regeleinrichtung (24, 25) ein regelbarer Widerstand (26) vorgesehen ist.

5 Schaltungsanordnung nach den Ansprüchen 1 bis 4, dadurch gekennzeichnet, dass der regelbare Widerstand (26) der Gegenkopplung durch eine Diode (27) überbrückt ist.

## Claims

1. A circuit arrangement for the temperature-dependent voltage regulation of the control voltages required for the operation of piezo-electric printing nozzles in ink mosaic printing devices, comprising a control circuit assigned to each printing nozzle wherein is arranged a voltage transformer circuit whose secondary inductance together with the capacitance of the printing nozzle forms an oscillating circuit, and further comprising a voltage divider having an adjustable resistor in order to adjust the control voltage, characterised in that the adjustable resistor (12) is respectively connected to the output (15) of a regulating circuit (16) common to all control circuits (2) which comprises a regulating device (24, 25, 26, 27) controllable by means of a temperature-dependent resistor (20) and which transmits an output voltage changing with the ambient temperature to the resistors (20) at the output end by means of said regulating device.

2. A circuit arrangement as claimed in Claim 1, characterised in that a hot conductor arranged in a first voltage transformer circuit (17, 18, 19) is used as a temperature-dependent resistor (20), the regulating device comprises an operational amplifier (24), a transistor (25), which is connected following the former, and a counter-coupling (26, 27), and the inverting input of the operational amplifier (24) is connected to a bias voltage (via 21, 22, 23), its non-inverting input connected to a voltage tapped from the first voltage divider circuit (17, 18, 19, 20) and controlled by the change of the resistance value of the temperature-dependent resistor (20).

3. A circuit arrangement as claimed in Claim 1 and 2, characterised in thatthe non-inverting input of the operational amplifier (24) is connected to the tap of an adjustable resistor (18) of the first voltage transformer circuit (17, 18, 19, 20), and that the adjustable resistor (18) is adjusted in such manner that at room temperature, the voltage at the output (15) of the regulating circuit (16) corresponds to the voltage connected to the inverting input of the operational amplifier (24).

4. A circuit arrangement as claimed in Claims 1 to 3, characterised in that an adjustable resistor (26) is arranged as a counter-coupling between the output and the input of the regulating device (24, 25).

5. A circuit arrangement as claimed in Claims 1 to 4, characterised in that an adjustable resistor (26) of the counter-coupling is bridged by a diode (27).

## Revendications

1. Circuit pour la régulation, en fonction de la température, des tensions de commande nécessaires au fonctionnement de buses d'impression piézoélectriques dans des dispositifs d'impression en mosaïque à encre, comportant un circuit de commande associé à chaque buse d'impression et dans lequel est prévu un circuit transformateur de tension dont l'inductange côté secondaire forme un circuit oscillant en association avec la capacité de la buse d'impression, et qui comprend en outre un diviseur de tension comportant une résistance réglable pour le réglage de la tension de commande, caractérisé par le fait que la résistance réglable (12) est respectivement reliée à la sortie (15) d'un circuit de régulation (16)' commun à tous les circuits de commande, qui comprend un régulateur (24, 25, 26, 27), pouvant être commandé par l'intermédiaire d'une résistance (20) qui varie avec la température, et par l'intermédiaire de celui-ci, délivre aux résistances (12), côté sortie, une tension qui varie avec la température ambiante.

2. Circuit suivant la revendication 1, caractérisé par le fait qu'on utilise une thermistance, disposée dans un premier circuit diviseur de tension (17,18, 19), en tant que résistance (20) qui varie avec la température,
que le régulateur comprend un amplificateur opérationnel (24), un transistor (25) monté en aval de celui-ci, et une contre-réaction (26, 27),
et que l'amplificateur opérationnel (24) est relié à une tension de polarisation (par l'intermédiaire de 21, 22, 23) au niveau de son entrée inverseuse, et peut être commandé, au niveau de son entrée non inverseuse, par la tension prélevée au niveau du premier circuit diviseur de tension (17, 18, 19, 20) et, de façon correspondante, la tension qui varie par variation de la valeur de la résistance (20) qui varie avec la température.

3. Circuit suivant les revendications 1 et 2, caractérisé par le fait que l'entrée non inverseuse de l'amplificateur opérationnel (24) est reliée à la prise d'une résistance réglable (18) du premier circuit diviseur de tension (17, 18, 19, 20),
et que la résistance réglable (18) est réglée de manière qu'à la température ambiante la tension sur la sortie (15) du circuit de régulation (16) corresponde à la tension appliquée sur l'entrée inverseuse de l'amplificateur opérationnel (24).

4. Circuit suivant les revendications 1 à 3, caractérisé par le fait qu'une résistance réglable (26) est prévue, en tant que contre-réaction, entre la sortie et l'entrée du régulateur (24, 25).

5. Circuit suivant les revendications 1 à 4, caractérisé par le fait que la résistance réglable (26) de la contre-réaction est shuntée par une diode (27).
